# EUROPÄISCHE PATENTANMELDUNG

(11) **EP 4 674 608 A2**
(43) Veröffentlichungstag der Anmeldung: **07.01.2026**
(21) Anmeldenummer: 25185519.3
(22) Anmeldetag: 26.06.2025
(51) Int. Cl.: B31B 70/26, B31B 70/10, B31B 70/14, B31B 70/00, B31B 70/62, B31B 70/98, B65H 29/00, B31B 150/00, B31B 160/20

(54) **VORRICHTUNG ZUR HERSTELLUNG VON BEUTELN MIT EINEM GEFALTETEN BODENBEREICH**

(30) Priorität: 05.07.2024 DE 202024103715 U
(71) Anmelder: Weber Verpackungen GmbH & Co. KG, 58739 Wickede/Ruhr (DE)
(72) Erfinder: Jahn, Klaus, 33699 Bielefeld (DE); Nagel, Martin, 58739 Wickede/Ruhr (DE)
(74) Vertreter: Cohausz Hannig Borkowski Wißgott

(57) **Zusammenfassung**

Die Erfindung betrifft eine Vorrichtung zur Herstellung von Beuteln mit einem gefalteten Bodenbereich aus einem flachliegenden, an beiden Enden offenen Schlauchabschnitt, umfassend wenigstens zwei Falzstationen, wobei jede eine Falztrommel umfasst mit wenigstens einer an/in oder unter der Trommeloberfläche angeordneten axial erstreckten Klemmvorrichtung mit zwei Klemmbacken und eine Messerwelle umfasst, die zur Falztrommel radial beabstandet ist, mit wenigstens einem axial erstreckten Falzmesser, wobei bei der Rotation von Falztrommel und Messerwelle ein Falzmesser in einen Spaltbereich zwischen den Klemmbacken zumindest bereichsweise eintauchbar ist, eine Zuführvorrichtung mit der ein Schlauchabschnitt in einer Förderebene an die Falztrommel einer ersten Falzstation im Wesentlichen tangential zur Trommeloberfläche der Falztrommel zuführbar ist, jeweils eine Transfervorrichtung zwischen in Förderrichtung benachbarten Falzstationen, mit welcher der Schlauchabschnitt tangential zu den Trommeloberflächen zwischen den Falztrommeln der benachbarten Falzstationen überführbar ist, eine Ablagestation nach der in Förderrichtung letzten Falzstation, in welche der Schlauchabschnitt ablegbar ist, wobei mit jeder Falzstation ein voreilender Bereich eines durch die Falzstation förderbaren Schlauchabschnitts um eine Falzlinie herum auf den Schlauchabschnitt umfaltbar ist, so dass ein durch alle Falzstationen geförderter Schlauchabschnitt nach der letzten Falzstation einen geschlossenen Boden aufweist, mit einer der Anzahl der Falzstationen entsprechenden Anzahl von Faltungen.

## Beschreibung

Die Erfindung betrifft eine Vorrichtung zur Herstellung von Beuteln, insbesondere Papierbeuteln, mit einem gefalteten Bodenbereich aus einem flachliegenden, an beiden Enden offenen Schlauchabschnitt, insbesondere Papierschlauchabschnitt.

Unter flachliegend wird hier verstanden, dass der Schlauchabschnitt plan liegt, so dass die sich gegenüberliegenden Flächen des Schlauchabschnitts einander kontaktieren, insbesondere vollflächig, vorzugsweise unter Ausbildung einer jeweiligen seitlichen Falz, die zwischen den offenen Enden verläuft.

Das Herstellen von Beuteln aus einem Schlauchabschnitt ist grundsätzlich bekannt. Üblicherweise wird nach dem bisherigen Stand der Technik ein Kunststoffmaterial oder ein Papierverbundmaterial mit hohem Kunststoffanteil als Schlauchabschnitt eingesetzt, wobei sodann zur Bildung eines einseitig geschlossenen Beutels eines der offenen Enden thermisch verschweißt wird. Dabei ist es auch bekannt, einen offenen Endbereich des Schlauchabschnitts vor dem Verschweißen umzufalten, um den Endbereich zu verstärken.

Aus Gründen der Nachhaltigkeit und des Umweltschutzes ist die Industrie zunehmend bestrebt, bei der Herstellung von Beuteln, z.B. solchen für Nahrungsmittel, auf reines Papier auszuweichen, oder aber zumindest auf Papierverbundmaterial mit einem sehr geringen Kunststoffanteil, vorzugsweise von weniger als 10%, weiter bevorzugt weniger als 5%. Ein aus einem solchen Material gebildeter Schlauch ist jedoch nicht mehr thermisch verschweißbar.

Vor diesem Hintergrund ist es eine Aufgabe der Erfindung eine Vorrichtung bereitzustellen, mit der die Möglichkeit erschlossen wird, einen an beiden Enden offenen Schlauchabschnitt ohne thermisches Schweißen zu einem einseitig geschlossenen Beutel auszubilden, insbesondere so dass dieser am gebildeten Bodenbereich auch flüssigkeitsdicht ist. Vorzugsweise soll mit der Erfindung die Möglichkeit erschlossen werden auch Papierschläuche aus reinem Papier oder mit einem maximalen Kunststoffanteil kleiner 10%, vorzugsweise kleiner 5% zu erschließen.

Diese Aufgabe wird mit einer Vorrichtung der eingangs genannten Art gelöst, welche wenigstens zwei Falzstationen umfasst, wobei jede Falzstation eine Falztrommel umfasst mit wenigstens einer an/in oder unter der Trommeloberfläche angeordneten axial erstreckten Klemmvorrichtung mit zwei Klemmbacken, vorzugsweise von denen wenigstens eine beweglich ist, und eine Messerwelle umfasst, die zur Falztrommel radial beabstandet ist, mit wenigstens einem axial erstreckten Falzmesser, wobei bei der Rotation von Falztrommel und Messerwelle ein jeweiliges Falzmesser in einen Spaltbereich zwischen den Klemmbacken einer Klemmvorrichtung zumindest bereichsweise eintauchbar ist, und die weiterhin eine Zuführvorrichtung umfasst, mit der ein Schlauchabschnitt in einer Förderebene an die Falztrommel einer ersten Falzstation im Wesentlichen tangential zur Trommeloberfläche der Falztrommel zuführbar ist, und die jeweils eine Transfervorrichtung zwischen in Förderrichtung benachbarten Falzstationen umfasst, mit welcher der Schlauchabschnitt tangential zu den Trommeloberflächen zwischen den Falztrommeln der benachbarten Falzstationen überführbar ist, und die eine Ablagestation nach der in Förderrichtung letzten Falzstation umfasst, in welche der Schlauchabschnitt ablegbar ist, insbesondere in einer zur Förderebene senkrecht orientierten Ebene, wobei mit jeder Falzstation ein in Förderrichtung voreilender Bereich eines durch die Falzstationen förderbaren Schlauchabschnitts, insbesondere durch die Wirkung von Falzmesser und Klemmvorrichtung und vorzugsweise weiterer Einrichtungen, um eine Falzlinie herum auf den Schlauchabschnitt umfaltbar ist, so dass ein durch alle Falzstationen geförderter Schlauchabschnitt nach der letzten Falzstation einen geschlossenen Boden aufweist, mit einer der Anzahl der Falzstationen entsprechenden Anzahl von Faltungen, wobei die Anzahl der Faltungen mindestens zwei ist.

Mit einer solchen Vorrichtung und einer Anzahl von mindestens zwei Faltungen kann ein dichter Bodenbereich auch bei Einsatz von Schlauchabschnitten aus reinem Papier oder mit sehr geringen Kunststoffanteil erzielt werden, weil durch die mindestens zweifache Faltung der Boden eine genügend große Eigenstabilität aufweist.

Die Faltungen erfolgen dabei so, dass der zu einer ersten Falzstation geförderte Schlauchabschnitt an seinem voreilenden Bereich, also dem in Transportrichtung vorne liegenden Bereich, in einem Abstand zum voreilenden Ende, welche an der ersten Falzstation noch offen ist, um eine Falzlinie gefaltet wird. Die Faltung wird dadurch erzeugt, dass der Schlauchabschnitt am Ort der Falzlinie zwischen Falztrommel und Messerwelle durch das Falzmesser in die Klemmvorrichtung gedrückt wird, wodurch sich das voraneilende Ende des Schlauchabschnitts aus der Förderebene hochstellt und anschließend auf den Bereich des Schlauchabschnittes umlegbar ist bzw. umgelegt wird, welcher in Förderrichtung hinter der Falzlinie liegt.

Ein solches Umlegen nach dem Hochstellen kann vorzugsweise dadurch erfolgen, dass mittels einer Umlegeeinrichtung der voreilende hochgestellte Schlauchabschnitt auf den nach der Falzlinie folgenden Schlauchabschnitt aufgedrückt wird.

Eine solche Umlegeeinrichtung umfasst vorzugsweise wenigstens eine Rolle. Z.B. kann die Umlegeeinrichtung auch eine Anordnung aus mehreren Rollen bilden, um die ein Band herumgelegt ist.

Eine jeweilige Umlegeeinrichtung ist vorzugsweise jeder Falzstation oder jeder Messerwelle in Förderrichtung des Schlauchabschnitts nacheilend angeordnet. Sie kann, insbesondere bei einer in Förderrichtung letzten Falztrommel, an der Falztrommel anliegen oder einen der Papierstärke nach dem Umlegen entsprechenden Abstand zur Falztrommel aufweisen. Vorzugsweise kann sie, insbesondere zwischen benachbarten Falztrommel, an der Transfervorrichtung anliegen oder einen der Papierstärke nach dem Umlegen entsprechenden Abstand zur Transfervorrichtung aufweisen.

Vorzugsweise wird so zwischen der Umlegeeinrichtung und der Falztrommel oder der Transfervorrichtung ein Spalt ausgebildet, durch den der Schlauchabschnitt mit dem hochgestellten voraneilenden Ende hindurchgeführt wird, was das Umlegen bewirkt.

Durch den nach einer ersten Faltung erfolgenden Weitertransport zu wenigstens einer weiteren Falzstation kann mindestens noch ein weiteres Mal umgefaltet werden, wodurch ein dichter Bodenbereich entsteht.

Vorzugsweise ist es weiterhin vorgesehen, dass zumindest bei der letzten Falzstation von allen Falzstation, vorzugsweise bei jeder Falzstation, jedem Falzmesser der Messerwelle in Rotationsrichtung der Messerwelle nacheilend eine Applikationsvorrichtung zugeordnet ist, mit der Kleber auf einen der Falzlinie nacheilenden Bereich des Schlauchabschnitts auftragbar ist, der durch den gefalteten voreilenden Bereich überdeckbar ist. So wird erzielt, dass der umgefaltete Bereich, vorzugsweise zumindest in der letzten Faltung, weiter vorzugsweise in jeder Faltung, zusätzlich durch Verklebung in Kontakt mit der Oberfläche des Schlauchabschnitts gehalten wird. Eine solche Verklebung erfolgt bevorzugt bei jeder Faltung, so dass der erzeugte Bodenbereich auch mehrfach, insbesondere wenigstens zweifach verklebt ist.

Vorzugsweise ist es vorgesehen, dass mit der vorgenannten Umlegeeinrichtung der voreilende Schlauchabschnitt in den zuvor applizierten Kleber eingedrückt wird. Hierzu ist die Applikationsvorrichtung in Förderrichtung vor der Umlegeeinrichtung angeordnet. Vorzugsweise ist jedem Falzmesser eine eigene Applikationsvorrichtung zugeordnet und rotiert mit diesem um die Messerwelle. Bevorzugt weist eine Messerwelle genau zwei oder wenigstens zwei um die Messerwelle herum angeordnete Falzmesser und Applikationsvorrichtungen auf.

Bevorzugt sind in der Vorrichtung die Falzstationen alle synchron angetrieben sind. Dies kann z.B. dadurch erfolgen, dass die Falztrommeln und /oder Messerwellen alle mechanisch aneinander gekoppelt sind, insbesondere durch denselben Antrieb angetrieben sind oder dadurch, dass die Synchronisierung bei separaten Antrieben elektronisch eingerichtet ist.

Weiter bevorzugt ist vorgesehen, dass die Phasenverschiebung der Rotationswinkelpositionen, insbesondere hierdurch die Falzzeitpunkte, zwischen den Falzstationen einstellbar ist. So besteht hierdurch die Möglichkeit bei jeder Falzstation individuell den Abstand der Falzlinie von dem voraneilenden Ende des Schlauchabschnitts einzustellen.

Beispielsweise kann vorgesehen sein, dass die Vorrichtung eingerichtet ist, die Faltung mit einem von Falzstation zu Falzstation zunehmenden Abstand der Falzlinie von dem voraneilenden Ende des Schlauchabschnitts durchzuführen.

Hierdurch kann sichergestellt werden, dass die Falzlinie immer in einem Bereich einfacher Lagenstärke des Schlauchabschnitts erfolgt. Die nächste Faltung erfolgt als immer in einem noch nicht gefalteten Bereich des Schlauchabschnitts. Dabei wird erzielt, dass nach einer Anzahl von n Faltungen der Bodenbereich eine Stärke von n+1 Lagen des Schlauchabschnitts aufweist.

Es kann auch vorgesehen sein, dass die Vorrichtung eingerichtet ist, die Faltung mit einem von Falzstation zu Falzstation abnehmenden Abstand der Falzlinie von dem voraneilenden Ende des Schlauchabschnitts durchzuführen. Hierdurch kann eine im Vergleich zur vorgenannten Ausführung größere Lagenzahl im Bodenbereich des Beutels erzielt werden. Eine nachfolgende Faltung wird also in einem Bereich vorgenommen, der durch vorherige Faltung in der Lagenanzahl erhöht ist. Hierdurch kann durch wenige Faltungen ein vergleichsweise dicker, schwerer Bodenbereich erzeugt werden.

Um den Transfer zwischen benachbarten Falzstation zu erleichtern kann es die Erfindung bevorzugt vorsehen, eine Falzstation, welcher eine weitere Falzstation folgt, eingerichtet ist, nach einem Einschieben des Schlauchabschnitts zwischen die Klemmbacken der Klemmvorrichtung mittels des Falzmessers, den Schlauchabschnitt mit der Klemmvorrichtung klemmend zu halten über einen Rotationswinkelbereich, der kleiner ist als 20 Grad, vorzugsweise kleiner als 10 Grad. So wird ein sicherer Weitertransport erzielt, ohne den Schlauchabschnitt durch die Rotation der Falztrommel zu sehr aus der Förderebene abzusenken und sicher auf die Transfervorrichtung zu übergeben, vorzugsweise die bis kurz vor den Winkelbereich der Klemmung an die Falztrommel und diese umschließend herangeführt sein kann.

Die letzte Falzstation ist vorzugsweise eingerichtet, nach einem Einschieben des Schlauchabschnitts zwischen die Klemmbacken der Klemmvorrichtung mittels des Falzmessers, den Schlauchabschnitt mit der Klemmvorrichtung klemmend zu halten über einen Rotationswinkelbereich, der größer ist als 45 Grad, vorzugsweise größer als 65 Grad. So wird hierdurch der geklemmte Schlauchabschnitt durch die Falztrommel aus der Förderebene abgesenkt in Richtung zu einer Ablagestation, in der ein sich in der Förderrichtung erstreckender Stapel aus den gefertigten Beuteln gebildet wird.

Die vorbeschriebene Vorrichtung ist vorzugsweise eingerichtet als Schlauchabschnitt einen Schlauch aus reinem Papier oder einem Papierverbundmaterial mit weniger als 10 %, vorzugsweise weniger als 5 % Kunststoffanteil, insbesondere Polymeranteil zu verarbeiten.

Ein Ausführungsbeispiel der Erfindung wird anhand der Figur 1 erläutert.

Die Figur 1 zeigt eine erfindungsgemäße Vorrichtung mit in diesem Fall zwei Falzstationen F1 und F2. Jede Falzstation umfasst eine Falztrommel 1a bzw. 1b und eine dieser zugeordnete Messerwelle 2a bzw. 2b. In diesem Ausführungsbeispiel sind an jeder Messerwelle zwei Falzmesser 3 und jedem Falzmesser 3 ist eine Applikationsvorrichtung 5 zum Auftrag von Kleber zugeordnet.

In Umfangsrichtung über die Falztrommel 1a bzw. 1b verteilt erstrecken sich in axialer Richtung der Trommelachse auf, in oder unter der Trommeloberfläche jeweils wenigstens eine Klemmvorrichtung 4, hier jeweils vier Klemmvorrichtungen 4.

Der Detailausschnitt unten rechts in der Figur 1 verdeutlich, dass bei der Rotation ein jeweiliges Falzmesser 3 in eine Klemmvorrichtung 4 eintaucht, genauer zwischen zwei Klemmbacken der Klemmvorrichtung 4 eintaucht.

Hier kann es vorzugsweise vorgesehen sein, dass von den Klemmbacken wenigstens eine Klemmbacke auf eine andere zu bewegbar ist. Es kann z.B. eine Klemmbacke feststehend sein, so dass die andere Klemmbacke auf die feststehende zu bewegt wird, um die Klemmung zu bewirken, oder es können auch beide Klemmbacken aufeinander zu bewegbar sein. Es ist auch eine Ausführung möglich, in welcher die Klemmbacken der Klemmvorrichtung einen festen Abstand, vorzugsweise aber einstellbaren Abstand, zu einander aufweisen.

In der hier gezeigten Vorrichtung wird von rechts kommend ein Schlauchabschnitt 9 über die Zuführvorrichtung 6 der ersten Falzstation F1 zugeführt. Die Zuführung erfolgt in einer Förderebene, die zumindest im Wesentlichen der oberen Tangentialebene an beiden Falztrommeln der Falzstationen F1 und F2 entspricht.

In einem Abstand zum offenen Ende des Schlauchabschnittes wird an einer Falzlinie mit dem Falzmesser 3 der voraneilende Endbereich des Schlauchabschnitts 9 zwischen die Klemmbacken der Klemmvorrichtung 4 gedrückt, wodurch der in Förderrichtung vor der Falzlinie liegende Endbereich des Schlauchabschnitts 9 hochklappt, vorzugsweise zeitweise zwischen den Klemmbacken geklemmt, und hiernach umgefaltet wird.

Vorzugsweise klemmend wird der Schlauchabschnitt 9 mit der rotierenden Falztrommel 1a mitgeführt und, vorzugsweise nach Lösen der Klemmung, an die Transfervorrichtung 7 übergeben, welche den Schlauchabschnitt 9 zur nächsten Falzstation F2 weiterführt. Durch die dem Falzmesser 3 rotierend nacheilende Applikationsvorrichtung 5 wird Kleber in Förderrichtung nach der Falzlinie auf den Schauchabschnitt 9 auftragen, insbesondere angrenzend an die Falzlinie in einem Bereich der Oberfläche des Schlauchabschnitts 9, auf den der hochgestellte Endbereich des Schlauchabschnitts 9 umgelegt wird.

Das Umfalten nach dem Hochklappen / Hochstellen erfolgt in jeder Falzstation F1, F2 vorzugsweise durch eine Umlegeeinrichtung 10, die in Förderrichtung des Schlauchabschnittes 9 nach einer jeweiligen Messerwelle 2a, 2b folgt.

In dieser gezeigten Ausführung umfasst die Umlegeeinrichtung 10, welche mit der ersten Falzstation F1 zusammenarbeitet bzw. dieser zugeordnet ist, mehrere Rollen, um die ein Band umläuft. Diese Umlegeeinrichtung 10 bildet zusammen mit der Oberfläche der Transfervorrichtung 7 einen Spalt durch den der hochgeklappte Endbereich des Schlauchabschnitts 9 hindurchgeführt und dadurch umgelegt wird.

Der Boden des Schlauchabschnitts 9 ist hierdurch einmal gefaltet, wobei vor dem Umlegen eine Klebespur mit der Applikationsvorrichtung 5 zwischen die aufeinander gelegten Oberflächen des Schlauchabschnittes 9 gefügt wurde.

In der zweiten Falzstation F2 wiederholt sich der Vorgang, so dass der Beutel mit einem zweifach gefalteten Boden hergestellt ist. Bei der zweiten Falzstation F2 erfolgt das Hochklappen / Hochstellen des Endbereichs des Schlauchabschnitts 9 vor der Falzlinie in gleicher Weise, wie zuvor beschrieben. Hier ist die Umlegeeinrichtung 10 z.B. als eine einzelne Rolle ausgebildet, die mit der Oberfläche der Falztrommel 1b einen Spalt bildet, durch den das Umlegen erfolgt.

Dabei wird der Beutel vorzugsweise klemmend in der Klemmvorrichtung 4 unter die Förderebene bis in die Ablagevorrichtung 8 geführt, wo ein Stapel von Beuteln aus den gefalteten Schlauchabschnitten 9 gebildet wird.

Die Erfindung kann nicht nur die hier gezeigten zwei Falzstationen F1, F2 umfassen. Es können auch mehr als zwei aufeinander folgende Falzstationen vorgesehen sein, vorzugsweise wobei das Hochstellen und Umlegen zwischen zwei benachbarten Falzstationen so erfolgt, wie es hier zur Falzstation F1 beschrieben ist und vorzugsweise das Hochstellen und Umlegen in der letzten Falzstation so erfolgt, wie zur Falzstation F2 beschrieben.

## Patentansprüche

1. Vorrichtung zur Herstellung von Beuteln, insbesondere Papierbeuteln, mit einem gefalteten Bodenbereich aus einem flachliegenden, an beiden Enden offenen Schlauchabschnitt (9), insbesondere Papierschlauchabschnitt, umfassend
a. wenigstens zwei Falzstationen (F1, F2), wobei jede Falzstation (F1, F2)
i. eine Falztrommel (1a, 1b) umfasst mit wenigstens einer an/in oder unter der Trommeloberfläche angeordneten axial erstreckten Klemmvorrichtung (4) mit zwei Klemmbacken, vorzugsweise von denen wenigstens eine beweglich ist, und
ii. eine Messerwelle (2a, 2b) umfasst, die zur Falztrommel (1a, 1b) radial beabstandet ist, mit wenigstens einem axial erstreckten Falzmesser (3),
iii. wobei bei der Rotation von Falztrommel (1a, 1b) und Messerwelle (2a, 2b) ein jeweiliges Falzmesser (3) in einen Spaltbereich zwischen den Klemmbacken einer Klemmvorrichtung (4) zumindest bereichsweise eintauchbar ist,
b. eine Zuführvorrichtung (6) mit der ein Schlauchabschnitt (9) in einer Förderebene an die Falztrommel (1a) einer ersten Falzstation (F1) im Wesentlichen tangential zur Trommeloberfläche der Falztrommel (1a) zuführbar ist,
c. jeweils eine Transfervorrichtung (7) zwischen in Förderrichtung benachbarten Falzstationen (F1, F2), mit welcher der Schlauchabschnitt (9) tangential zu den Trommeloberflächen zwischen den Falztrommeln (1a, 1b) der benachbarten Falzstationen (F1, F2) überführbar ist,
d. eine Ablagestation (8) nach der in Förderrichtung letzten Falzstation (F2), in welche der Schlauchabschnitt (9) ablegbar ist, insbesondere in einer zur Förderebene senkrecht orientierten Ebene,
wobei mit jeder Falzstation (F1, F2) ein in Förderrichtung voreilender Bereich eines durch die Falzstation (F1, F2) förderbaren Schlauchabschnitts (9), insbesondere durch die Wirkung von Falzmesser (3) und Klemmvorrichtung (4) und vorzugsweise weiterer Einrichtungen (10), um eine Falzlinie herum auf den Schlauchabschnitt (9) umfaltbar ist, so dass ein durch alle Falzstationen (F1, F2) geförderter Schlauchabschnitt (9) nach der letzten Falzstation (F2) einen geschlossenen Boden aufweist, mit einer der Anzahl der Falzstationen (F1, F2) entsprechenden Anzahl von Faltungen, wobei die Anzahl der Faltungen mindestens zwei ist.

2. Vorrichtung nach Anspruch 1, **dadurch gekennzeichnet, dass** jedem Falzmesser (3) der Messerwelle (2a, 2b), zumindest in der letzten Falzstation (F1), vorzugsweise in jeder Falzstation (F1, F2) in Rotationsrichtung der Messerwelle (2a, 2b) nacheilend eine Applikationsvorrichtung (5) zugeordnet ist, mit der Kleber auf einen der Falzlinie nacheilenden Bereich des Schlauchabschnitts (9) auftragbar ist, der durch den gefalteten voreilenden Bereich überdeckbar ist, insbesondere wobei der gefaltete voreilende Bereich mit einer Umlegeeinrichtung (10), vorzugsweise umfassend wenigstens eine Rolle, auf den nacheilenden Bereich umlegbar und in den applizierten Kleber eindrückbar ist.

3. Vorrichtung nach einem der vorherigen Ansprüche, **dadurch gekennzeichnet, dass** die Falzstationen (F1, F2) alle synchron angetrieben sind.

4. Vorrichtung nach einem der vorherigen Ansprüche, **dadurch gekennzeichnet, dass** die Phasenverschiebung der Rotationswinkelpositionen, insbesondere hierdurch die Falzzeitpunkte, zwischen den Falzstationen (F1, F2) einstellbar ist.

5. Vorrichtung nach einem der vorherigen Ansprüche, **dadurch gekennzeichnet, dass** sie eingerichtet ist, die Faltung mit einem von Falzstation (F1) zu Falzstation (F2) zunehmenden Abstand der Falzlinie von dem voraneilenden Ende des Schlauchabschnitts (9) Materialschlauches durchzuführen.

6. Vorrichtung nach einem der vorherigen Ansprüche, **dadurch gekennzeichnet, dass** sie eingerichtet ist, die Faltung mit einem von Falzstation (F1) zu Falzstation (F2) abnehmenden Abstand der Falzlinie von dem voraneilenden Ende des Schlauchabschnitts (9) durchzuführen.

7. Vorrichtung nach einem der vorherigen Ansprüche, **dadurch gekennzeichnet, dass** eine Falzstation (F1), welcher eine weitere Falzstation (F2) folgt eingerichtet ist, nach einem Einschieben des Schlauchabschnitts (9) zwischen die Klemmbacken der Klemmvorrichtung (4) mittels des Falzmessers (3), den Schlauchabschnitt (9) mit der Klemmvorrichtung klemmend zu halten über einen Rotationswinkelbereich, der kleiner ist als 20 Grad, vorzugsweise kleiner als 10 Grad.

8. Vorrichtung nach einem der vorherigen Ansprüche, **dadurch gekennzeichnet, dass** die letzte Falzstation (F2) eingerichtet ist, nach einem Einschieben des Schlauchabschnitts (9) zwischen die Klemmbacken der Klemmvorrichtung (4) mittels des Falzmessers (3), den Schlauchabschnitt (9) mit der Klemmvorrichtung (4) klemmend zu halten über einen Rotationswinkelbereich, der größer ist als 45 Grad, vorzugsweise größer als 65 Grad.

9. Vorrichtung nach einem der vorherigen Ansprüche, **dadurch gekennzeichnet, dass** sie eingerichtet ist als Schlauchabschnitt (9) einen Schlauch aus reinem Papier oder einem Papierverbundmaterial mit weniger als 10 %, vorzugsweise weniger als 5 % Kunststoffanteil, insbesondere Polymeranteil, zu verarbeiten.
